# FASCICULE DE BREVET EUROPEEN

(11) **EP 0 740 946 B1**
(45) Date de publication et mention de la délivrance du brevet: **14.07.1999**
(21) Numéro de dépôt: 96420153.7
(22) Date de dépôt: 03.05.1996
(51) Int. Cl.: A63C 9/08, A63C 7/08

(54) **Fixations de ski de randonnée**
Tourenskibindung
Touring ski binding

(30) Priorité: 05.05.1995 FR 9505553
(43) Date de publication de la demande: 06.11.1996
(73) Titulaire: GTO, 74130 Bonneville (FR)
(72) Inventeur: Thabuis, Guy, 74130 Bonneville (FR)
(74) Mandataire: Poncet, Jean-François

(56) Documents cités:
- CH-A- 535 590
- DE-A- 2 714 853
- DE-A- 3 437 725

## Description

La présente invention concerne les fixations de ski de randonnée, permettant de tenir sélectivement une chaussure sur un ski en permettant son pivotement autour d'un axe transversal antérieur.

On connaît de telles fixations de ski pour la randonnée comprenant une plaque rigide, articulée sur le ski selon un axe transversal antérieur solidaire du ski, et portant elle-même une butée avant de sécurité et une talonnière postérieure de sécurité pour retenir une chaussure sur la plaque, avec des moyens pour solidariser sélectivement la partie arrière de plaque sur le ski ou pour la libérer.

Ces fixations présentent l'inconvénient d'augmenter la complexité et le poids de l'ensemble de fixation d'une chaussure sur un ski, et obligent l'utilisateur à skier en permanence avec l'ensemble de la fixation comprenant la plaque.

Pour éviter cet inconvénient, des systèmes ont été proposés pour adapter un dispositif amovible de randonnée sur un ski muni des fixations de descente. Par exemple, le document DE-A-27 14 853 décrit une fixation de ski pour la randonnée comprenant un socle amovible rigide conformé pour être retenu de manière libérable sur un ski par une butée avant et une talonnière de fixation de descente. Dans tous les modes de réalisation décrits dans ce document, le socle est muni d'une chape transversale antérieure avec deux branches latérales verticales opposées dont les extrémités inférieures se raccordent au socle et dont les extrémités supérieures comportent deux trous respectifs correspondants. Un axe amovible est conformé pour s'insérer dans les trous de la chape et pour relier les deux branches, et est muni de moyens de verrouillages tels qu'une languette d'extrémité pivotante pour bloquer sélectivement en translation axiale l'axe dans la chape. La chape est conformée pour porter l'axe en une position sensiblement surélevée par rapport aux ailes latérales des butées avant de la fixation de descente. Ainsi, une chaussure de ski munie d'un trou transversal traversant la partie antérieure de sa semelle peut être retenue à pivotement par l'axe inséré simultanément dans les trous de la chape et dans le trou transversal traversant de semelle.

La structure de fixation telle que décrite et représentée dans ce document conduit à surélever sensiblement la chaussure par rapport au ski, en particulier pour que la semelle de chaussure puisse passer au-dessus de la talonnière. En effet, la chaussure se trouve déportée vers l'arrière selon une distance relativement importante, de sorte que sa semelle déborde sensiblement vers l'arrière au-dessus de la talonnière. Une telle structure de fixation nécessite de disposer d'une talonnière particulièrement basse, et ne peut donc être utilisée avec les talonnières modernes présentant un levier d'actionnement oblique surmontant la talonnière selon une hauteur non négligeable.

Par ailleurs, le document CH-A-535 590 décrit une fixation de ski pour la randonnée à socle amovible retenu de manière libérable par la butée avant et la talonnière d'une fixation de descente. Le socle est muni d'une chape transversale de faible hauteur, retenant un axe de rotation transversal qui traverse un trou transversal de la semelle de chaussure. Une butée arrière est prévue sur le socle, pour retenir sélectivement l'extrémité arrière de chaussure ou pour la libérer. En position de randonnée, la butée arrière libère la chaussure qui peut pivoter autour de l'axe de rotation antérieur. En position de descente, la butée arrière retient la semelle de chaussure en appui contre le socle. Un tel dispositif présente l'inconvénient d'augmenter la complexité et le poids de l'ensemble de fixation d'une chaussure, et oblige l'utilisateur à skier en permanence avec l'ensemble de fixation comprenant le socle. En effet, la butée avant et la talonnière de fixation de descente doivent nécessairement être déplacées pour augmenter leur distance relative et s'adapter ainsi à la longueur du socle qui est plus importante que celle de la semelle de chaussure. Il est alors impossible de retenir la chaussure seule entre la butée avant et la talonnière, à moins d'effectuer un réglage difficile et fastidieux de position antéro-postérieure de la talonnière.

Les documents FR-A-2 506 170, FR-A-2 377 815 et FR-A-2 275 231 décrivent d'autres structures à socle amovible visant à surélever exagérément la chaussure sur le ski.

La présente invention propose une nouvelle structure de fixation de randonnée qui, en position de randonnée, autorise un pivotement satisfaisant de la chaussure, et autorise une mise à plat suffisante de la chaussure par rapport au ski, sans nécessiter une surélévation excessive, dans un dispositif du type à socle amovible rigide conformé pour être retenu de manière libérable sur un ski par la butée avant et la talonnière de fixation de descente dans leur réglage de position antéro-postérieure leur permettant la tenue de la chaussure en position de descente.

L'invention vise en outre à alléger le dispositif, réduisant son poids et son encombrement.

Pour atteindre ces objets ainsi que d'autres, l'invention prévoit une fixation de ski pour la randonnée,
comprenant un socle amovible rigide conformé pour être retenu de manière libérable sur un ski par une butée avant et une talonnière de fixation de descente,
le socle étant muni d'une chape transversale antérieure avec deux branches latérales opposées dont les extrémités inférieures se raccordent au socle et dont les extrémités supérieures comportent deux trous respectifs correspondants,
avec un axe amovible, conformé pour s'insérer dans lesdits trous de la chape et relier les deux branches, et muni de moyens de verrouillage pour bloquer sélectivement en translation axiale l'axe dans la chape,
la chape étant conformée pour porter l'axe en une position surélevée par rapport aux ailes latérales des butées avant,
une chaussure de ski munie d'un trou transversal traversant la partie antérieure de sa semelle pouvant ainsi être retenue à pivotement par l'axe inséré simultanément dans les trous de la chape et dans le trou transversal traversant de semelle,
la chape étant conformée et positionnée de façon que l'axe qu'elle porte est tenu au-dessus de la zone d'extrémité antérieure du socle en une position avancée telle que l'extrémité antérieure de semelle de chaussure est seulement à faible distance en arrière du bord postérieur de partie centrale de mâchoire de butée avant,
l'extrémité supérieure des branches latérales de chape étant déportée vers l'avant par rapport à l'extrémité inférieure correspondante de branche latérale, de sorte que les ailes latérales de butée avant peuvent passer sous les extrémités supérieures de branches latérales de chape et sous les extrémités de l'axe.

On comprend qu'une telle structure de fixation permet d'articuler la chaussure au plus près de la butée avant de fixation de descente, réduisant ainsi son recul par rapport aux fixations et réduisant donc la surélévation nécessaire pour que la semelle passe au-dessus de la talonnière. On peut alors positionner l'axe de rotation en une position seulement faiblement surélevée par rapport aux ailes latérales des butées avant.

De préférence, le socle comprend une butée antérieure limitant l'avance de la semelle de chaussure au-delà d'une position autorisant l'introduction de l'axe dans les trous de chape et de semelle de chaussure. Par exemple, la butée antérieure peut être formée de deux ailes obliques se développant l'une vers l'autre à partir des extrémités supérieures des branches de la chape.

Selon un mode de réalisation, l'axe comprend une première extrémité à tête s'opposant à son coulissement dans la chape dans une première direction, et une portion associée à une goupille amovible de verrouillage qui, lorsqu'elle est en position, s'oppose sélectivement au coulissement de l'axe dans la chape dans la seconde direction.

Selon un autre mode de réalisation, l'axe est une tige rectiligne qui se raccorde, par un coude d'extrémité, à un bras secondaire parallèle à l'axe et s'engageant à coulissement dans un logement transversal inférieur du socle. Le bras secondaire et le logement transversal inférieur de socle sont conformés pour assurer sélectivement le verrouillage de l'axe et du bras secondaire en position d'engagement de l'axe dans les trous de chape, et pour interdire sélectivement l'extraction complète du bras secondaire au-delà de la position ouverte dans laquelle l'axe est dégagé hors de l'intervalle entre les branches de chape.

De préférence, le socle comprend deux bossages latéraux, dans la zone située au-dessous de l'axe, pour allonger le logement transversal inférieur de socle entre les positions verrouillée et ouverte.

De préférence, le socle comprend une face inférieure généralement plate avec, à partir de la chape vers l'avant, une portion antérieure d'épaisseur réduite adaptée pour s'engager sous les mors de la butée avant de fixation de descente, et avec, en arrière de la chape, une portion postérieure d'épaisseur supérieure constituant l'appui de la semelle de chaussure de ski, de sorte que, lors du pivotement de la chaussure, la portion antérieure de semelle de chaussure à l'avant de l'axe pivote librement vers le bas au-dessus de la portion antérieure d'épaisseur réduite de socle.

D'autres objets, caractéristiques et avantages de la présente invention ressortiront de la description suivante de modes de réalisation particuliers, faite en relation avec les figures jointes, parmi lesquelles:
- la figure 1 illustre schématiquement, en vue de côté, une fixation de ski de randonnée selon un mode de réalisation de la présente invention, en position de chaussure abaissée sur le ski ;
- la figure 2 illustre la fixation de la figure 1 en position de chaussure pivotée pour soulever le talon ;
- la figure 3 illustre en vue de dessus la structure de la fixation de ski de randonnée des figures 1 et 2 ;
- la figure 4 est une vue de face avant de la fixation de la figure 1 ;
- la figure 5 est une vue partielle de côté, montrant l'adaptation de couteaux ;
- la figure 6 est une vue de côté d'une fixation selon un second mode de réalisation de l'invention ;
- la figure 7 est une vue de dessus de la fixation de la figure 6 ; et
- la figure 8 est une coupe transversale selon le plan A-A de la figure 6.

Comme le représentent les figures, une fixation de ski pour la randonnée selon l'invention comprend un socle 1 amovible rigide, conformé pour être retenu de manière libérable sur un ski 2 par une butée avant 3 et une talonnière 4 de fixation de descente. Ainsi, le ski 2 est équipé d'une fixation de descente à butée avant 3 et talonnière 4 pouvant être de tout type connu, positionnées et adaptées pour tenir une chaussure 5 dont la semelle 6 est normalisée. Les semelles 6 de chaussures sont en effet normalisées, notamment à leur extrémité antérieure 7 et à leur extrémité postérieure 8, pour s'adapter sur tout type habituel de butée antérieure 3 et de talonnière 4.

Pour solidariser l'avant 7 de la chaussure de ski 5 sur le socle 1 en autorisant le pivotement de la chaussure 5 autour d'un axe de rotation transversal antérieur 9 par soulèvement du talon, comme illustré sur les figures 1 et 2, le socle 1 comprend une chape transversale 10 formée en partie antérieure de la face supérieure 11 du socle 1, avec deux branches latérales opposées 12 et 13 se développant vers le haut et comportant deux trous respectifs correspondant à deux passages d'un axe 9.

L'axe 9 est amovible, conformé pour s'insérer dans les trous de la chape 10 en reliant les deux branches latérales opposées 12 et 13 de la chape 10. On peut utiliser un axe 9 métallique généralement cylindrique.

Des moyens de verrouillage permettent de bloquer sélectivement en translation axiale et de façon détachable l'axe 9 dans la chape 10. Par exemple, dans le mode de réalisation des figures 1 à 5, l'axe 9 comprend une première extrémité à tête 14 venant porter contre la face externe d'une branche 13 de chape 10, s'opposant au coulissement de l'axe 9 dans la chape 10 dans une première direction illustrée par la flèche 15, et une seconde extrémité associée à une goupille 16 amovible de verrouillage qui, lorsqu'elle est en position, vient porter contre la face externe de l'autre branche 12 de chape 10 et s'oppose sélectivement au coulissement de l'axe 9 dans la chape 10 dans la seconde direction illustrée par la flèche 17.

Dans le mode de réalisation illustré par les figures 6 à 8, l'axe 9 est une tige rectiligne qui se raccorde, par un coude d'extrémité 30, à un bras secondaire 31 parallèle à l'axe 9 et s'engageant à coulissement dans un logement transversal inférieur 32 du socle 1. Le logement transversal inférieur 32 et le bras secondaire 31 sont conformés l'un et l'autre pour assurer sélectivement le verrouillage de l'axe 9 et du bras secondaire 31 en position d'engagement de l'axe 9 dans les trous de chape 10, comme illustré sur les figures 7 et 8, et pour interdire sélectivement l'extraction complète du bras secondaire 31 au-delà de la position ouverte dans laquelle l'axe 9 est dégagé hors de l'intervalle entre les branches de la chape 10. Pour cela, dans la variante illustrée sur les figures, notamment sur les figures 6 à 8, l'extrémité 33 du bras secondaire 31 est recourbée vers le bas, l'une des parois verticales internes du logement 32 comprend un bossage 34 au voisinage de l'extrémité fermée du logement 32, et l'ouverture du logement 32 à l'extrémité latérale opposée est juste suffisante pour le coulissement de la partie rectiligne du bras secondaire 31, avec une paroi inférieure 134 s'opposant à la sortie de l'extrémité recourbée 33 du bras secondaire 31.

De préférence, dans ce mode de réalisation, le socle 1 comprend deux bossages latéraux 35 et 36, permettant d'allonger le logement transversal inférieur 32 du socle 1 et écarter ainsi les positions respectives verrouillée et ouverte de l'axe 9.

La chaussure de ski 5 est munie d'un trou transversal traversant la partie antérieure 7 de sa semelle 6, le trou étant dimensionné pour permettre le passage de l'axe 9. Lorsque la chaussure 5 est en position sur la fixation, comme illustré sur les figures 1 et 2, l'axe 9 traverse à la fois les trous respectifs des branches 12 et 13 de la chape 10 et le trou de la partie antérieure 7 de semelle 6. Ainsi, la chaussure 5 se trouve solidarisée sur le socle 1, tout en disposant d'une liberté de pivotement autour de l'axe 9 comme illustré sur les figures 1 et 2.

Selon l'invention, la chape 10 est conformée et positionnée de façon que l'axe 9 qu'elle porte est tenu au-dessus de la zone d'extrémité antérieure du socle 1, en une position avancée telle que l'extrémité antérieure de semelle de chaussure est seulement à faible distance en arrière du bord postérieur de partie centrale de mâchoire de butée avant.

Pour permettre le passage des ailes latérales de butée avant, dans toutes les configurations de fixation de descente actuellement connues, l'extrémité supérieure des branches latérales 12 et 13 de chape 10 est déportée vers l'avant par rapport à l'extrémité inférieure correspondante de branches latérales 12 ou 13. De préférence, la chape 10 est conformée pour porter l'axe 9 en une position seulement faiblement surélevée par rapport aux ailes latérales des butées avant.

Par exemple, les branches 12 et 13 de la chape 10 peuvent être inclinées vers l'avant d'un angle d'environ 45°, comme illustré sur les figures.

Ces conditions sont remplies en plaçant l'axe transversal 9 par exemple à une hauteur H d'environ 40 à 45 mm au-dessus de la face inférieure du socle 1, et à une distance L d'environ 23 à 28 mm en arrière de l'extrémité antérieure du socle 1.

Le positionnement de l'axe transversal 9 dans le trou correspondant de semelle de chaussure peut être facilité en prévoyant une butée antérieure limitant l'avance de la semelle de chaussure au-delà d'une position autorisant l'introduction de l'axe 9 dans les trous de chape 10 et de semelle de chaussure.

Par exemple, dans le mode de réalisation illustré sur les figures 6 à 8, la butée antérieure est formée de deux ailes obliques 45 et 46 se développant l'une vers l'autre à partir des extrémités supérieures des branches respectives 12 et 13 de la chape 10. De telles ailes obliques 45 et 46 ne perturbent pas l'engagement du socle 1 dans la butée avant de fixation de descente.

Dans les modes de réalisation illustrés sur les figures, le socle comprend une face inférieure 18 généralement plate avec, à partir de la chape 10 vers l'avant, une portion antérieure 19 d'épaisseur réduite adaptée pour s'engager sous les mors de la butée avant 3 de fixation de descente et avec, en arrière de la chape 10, une portion postérieure 20 d'épaisseur supérieure constituant l'appui de la semelle 6 de chaussure de ski 5. Au droit de la chape 10, la portion antérieure 19 d'épaisseur réduite peut par exemple se raccorder à la portion postérieure 20 d'épaisseur supérieure par une facette inclinée 119. Ainsi, lors du pivotement de la chaussure 5, la portion antérieure 7 de semelle de chaussure 6 à l'avant de l'axe 9 pivote librement vers le bas au-dessus de la portion antérieure 19 d'épaisseur réduite de socle 1.

Cette portion antérieure 19 d'épaisseur réduite de socle 1 a une longueur minimale juste nécessaire pour que le bord antérieur 21 de semelle de chaussure 6 pivote à proximité immédiate des mors de la butée avant 3 de fixation de descente. Le recul de la chaussure 5 est ainsi minimisé, ainsi que la nécessité de surélévation au-dessus de la talonnière 4.

Dans le mode de réalisation illustrés sur les figures 1 à 3, le socle 1 comprend une ou plusieurs cales intermédiaires 22 amovibles, conformées pour surélever la portion postérieure 8 de semelle 6 de chaussure de ski 5 et pour éviter qu'elle vienne en appui sur la talonnière 4 de fixation de descente. La cale 22 est formée par exemple de deux tubes 22 et 122 engagés dans deux trous borgnes à axe vertical décalés latéralement et ouverts sur la face supérieure 11 du socle 1. On peut avantageusement prévoir deux autres trous 222 et 322 décalés vers l'avant, pour recevoir sélectivement les tubes 22 et 122 en une position plus avancée. On peut aussi prévoir des tubes supplémentaires 422 et 522, de longueur supérieure à celle des tubes 22 et 122, et engagés en position d'attente dans des trous respectifs à axe horizontal débouchant sur le chant antérieur de partie postérieure 24 de socle. Les séries de tubes 22 et 122 ou 422 et 522 sont ainsi interchangeables, pour constituer des cales de hauteurs différentes, permettant d'adapter la fixation à l'inclinaison de la pente à gravir.

Dans le mode de réalisation illustré sur les figures 6 et 7, le socle 1 comprend une cale postérieure réglable 39, formée d'un arceau à branche transversale 40 reliant deux branches latérales 41, monté pivotant sur le socle 1 selon un axe transversal 42 entre une première position extrême, illustrée en traits pleins sur la figure 6, dans laquelle la branche transversale 40 de l'arceau est en appui sur une partie élevée 43 de la surface supérieure du socle 1 et forme cale sur laquelle peut s'appuyer la semelle de chaussure, et une seconde position extrême escamotée, représentée en pointillés, dans laquelle la branche transversale 40 de l'arceau 39 est en appui sur une partie abaissée 44 de la surface supérieure du socle 1.

Le socle 1 comprend avantageusement une partie antérieure 23 et une partie postérieure 24 reliées l'une à l'autre par un longeron 25, et bloquables à une longueur choisie pour s'adapter à la distance prédéterminée séparant la butée avant 3 et la talonnière 4 de fixation de descente. Le socle 1 peut ainsi s'adapter à des pointures différentes de chaussures.

Dans le mode de réalisation représenté sur les figures 1 à 3, le longeron 25 est une tige cylindrique dont l'extrémité antérieure est solidarisée en translation axiale dans la partie antérieure 23 de socle par un dispositif de fixation 125 autorisant sa libre rotation. L'extrémité postérieure du longeron 25 s'engage dans un tunnel longitudinal de la partie postérieure 24 de socle, dans lequel elle est retenue par une vis verticale 225 traversant un trou du longeron 25. Pour permettre l'adaptation en longueur du socle 1, le longeron 25 comprend une première série de trous 325 régulièrement espacés, et une seconde série de trous 425 perpendiculaires et intercalés entre les trous de la première série de trous 325.

Dans le mode de réalisation représenté sur les figures 6 et 7, le longeron 25 est un tube fileté se vissant dans des alésages taraudés respectifs 37 et 38 de la partie antérieure 23 et de la partie postérieure 24 de socle, de façon à régler la longueur du socle 1 par rotation axiale relative des parties antérieure 23 et postérieure 24 l'une par rapport à l'autre.

La fixation peut en outre comprendre des couteaux adaptables 26, formés de deux lames latérales parallèles reliées par une plaque centrale perpendiculaire constituant une structure en U, comme illustré sur la figure 5. De préférence, des moyens d'engagement mâle-femelle 27 sont prévus sur la face externe de la plaque centrale des couteaux 26, et sur la face inférieure 18 du socle 1, de sorte que les couteaux 26 peuvent être tenus en position sur le ski 2 par engagement de la plaque centrale entre le socle 1 et la face supérieure du ski 2.

Lorsque l'utilisateur désire utiliser son ski 2 en position de descente, il enlève le socle 1 et peut par exemple le mettre dans un sac. La chaussure 5 est alors retenue sur le ski 2 par la butée avant 3 et la talonnière 4 qui retiennent la portion antérieure 7 et la portion postérieure 8 de sa semelle 6.

Pour passer en position de randonnée, l'utilisateur désolidarise la chaussure 5 de la fixation de descente, puis adapte le socle 1 entre la butée antérieure 3 et la talonnière 4. Il enlève alors l'axe 9, dispose la chaussure 5 dans sa position désirée, remet l'axe 9 qui traverse les trous des branches 12 et 13 de chape 10 et le trou de la semelle 6 de chaussure. Les moyens de verrouillage tels que la goupille 16 ou le bras secondaire 31 solidarisent alors l'axe 9 sur le socle 1. La chaussure 5 peut ainsi pivoter sur le socle retenu lui-même sur le ski 2.

Pour repasser en position de descente, l'utilisateur retire l'axe 9, puis retire le socle 1 des fixations de descente, et replace la chaussure entre la butée antérieure 3 et la talonnière 4 de fixation de descente.

La présente invention n'est pas limitée aux modes de réalisation qui ont été explicitement décrits, mais elle en inclut les diverses variantes et généralisations contenues dans le domaine des revendications ci-après.

## Revendications

1. Fixation de ski pour la randonnée,
comprenant un socle (1) amovible rigide conformé pour être retenu de manière libérable sur un ski (2) par une butée avant (3) et une talonnière (4) de fixation de descente,
le socle étant muni d'une chape transversale (10) antérieure avec deux branches latérales opposées (12, 13) dont les extrémités inférieures se raccordent au socle (1) et dont les extrémités supérieures comportent deux trous respectifs correspondants,
avec un axe (9) amovible, conformé pour s'insérer dans lesdits trous de la chape (10) et relier les deux branches (12, 13), et muni de moyens de verrouillage pour bloquer sélectivement en translation axiale l'axe (9) dans la chape (10),
la chape (10) étant conformée pour porter l'axe (9) en une position surélevée par rapport aux ailes latérales des butées avant,
de sorte qu'une chaussure de ski (5) munie d'un trou transversal traversant la partie antérieure (7) de sa semelle (6) peut être retenue à pivotement par l'axe (9) inséré simultanément dans les trous de la chape (10) et dans le trou transversal traversant de semelle (6), caractérisé en ce que :
- la chape (10) est conformée et positionnée de façon que l'axe (9) qu'elle porte est tenu au-dessus de la zone d'extrémité antérieure du socle (1) en une position avancée telle que l'extrémité antérieure de semelle de chaussure est seulement à faible distance en arrière du bord postérieur de partie centrale de mâchoire de butée avant,
- l'extrémité supérieure des branches latérales (12, 13) de chape (10) est déportée vers l'avant par rapport à l'extrémité inférieure correspondante de branche latérale (12, 13), de sorte que les ailes latérales de butée avant peuvent passer sous les extrémités supérieures de branches latérales (12, 13) de chape (10) et sous les extrémités de l'axe (9).

2. Fixation selon la revendication 1, caractérisée en ce que le socle (1) comprend une butée antérieure limitant l'avance de la semelle de chaussure au-delà d'une position autorisant l'introduction de l'axe (9) dans les trous de chape (10) et de semelle de chaussure.

3. Fixation selon la revendication 2, caractérisée en ce que la butée antérieure est formée de deux ailes obliques (45, 46) se développant l'une vers l'autre à partir des extrémités supérieures des branches (12, 13) de la chape (10).

4. Fixation selon l'une quelconque des revendications 1 à 3, caractérisée en ce que l'axe (9) est une tige rectiligne se raccordant par un coude d'extrémité (30) à un bras secondaire (31) parallèle à l'axe (9) et s'engageant à coulissement dans un logement transversal inférieur (32) de socle (1), le bras secondaire (31) et le logement tranversal inférieur (32) étant conformés pour assurer sélectivement le verrouillage de l'axe (9) et du bras secondaire (31) en position d'engagement de l'axe (9) dans les trous de chape (10) et pour interdire sélectivement l'extraction complète du bras secondaire (31) au-delà de la position ouverte dans laquelle l'axe (9) est dégagé hors de l'intervalle entre les branches de chape (10).

5. Fixation selon la revendication 4, caractérisée en ce que le socle (1) comprend deux bossages latéraux (35, 36) pour allonger le logement transversal inférieur (32) du socle (1) et écarter les positions verrouillée et ouverte de l'axe (9).

6. Fixation selon l'une quelconque des revendications 1 à 5, caractérisée en ce que le socle (1) comprend une face inférieure (18) généralement plate avec, à partir de la chape (10) vers l'avant, une portion antérieure (19) d'épaisseur réduite adaptée pour s'engager sous les mors de la butée avant (3) de fixation de descente, et avec, en arrière de la chape (10), une portion postérieure (20) d'épaisseur supérieure constituant l'appui de la semelle (6) de chaussure de ski (5), de sorte que, lors du pivotement de la chaussure (5), la portion antérieure (7) de semelle de chaussure (6) à l'avant de l'axe (9) pivote librement vers le bas au-dessus de la portion antérieure (19) d'épaisseur réduite de socle (1).

7. Fixation selon l'une quelconque des revendications 1 à 6, caractérisée en ce qu'elle comprend une cale postérieure réglable (39), formée d'un arceau monté pivotant sur le socle (1) selon un axe transversal (42) entre une première position extrême dans laquelle la branche transversale (40) de l'arceau (39) est en appui sur une partie élevée (43) de la surface supérieure du socle (1) et forme cale sur laquelle peut s'appuyer la semelle de chaussure, et une seconde position extrême escamotée dans laquelle la branche transversale (40) de l'arceau (39) est en appui sur une partie abaissée (44) de la surface supérieure du socle (1).

8. Fixation selon l'une quelconque des revendications 1 à 7, caractérisée en ce que le socle (1) comprend une partie antérieure (23) portant la chape (10) et une partie postérieure (24) reliées l'une à l'autre par un tube (25) fileté se vissant dans des alésages taraudés respectifs (37, 38) de la partie antérieure (23) et de la partie postérieure (24), de façon à régler la longueur du socle (1) par rotation axiale relative des parties antérieure (23) et postérieure (24) l'une par rapport à l'autre.

9. Fixation selon l'une quelconque des revendications 1 à 8, caractérisée en ce qu'elle comprend des couteaux (26) adaptables, formés de deux lames latérales parallèles reliées par une plaque centrale perpendiculaire constituant une structure en U, avec des moyens d'engagement mâle-femelle (27) prévus sur la face externe de la plaque centrale des couteaux (26) et sur la face inférieure (18) du socle (1), de sorte que les couteaux (26) peuvent être tenus en position sur le ski (2) par engagement de la plaque centrale entre le socle (1) et la face supérieure du ski (2).

## Claims

1. Ski binding for cross-country skiing
consisting of a rigid detachable base (1) designed to be held on a ski (2) in a liberable manner by a front stop (3) and a downhill heal binding (4).
The support is fitted with a front cross fork (10) with two opposing lateral branches (12,13) whose lower sides connect to the base (1) and whose upper sides each comprise of two corresponding holes, with a detachable axis (9), designed to be inserted into the aforementionned holes of the fork (10) and join together the two branches (12,13) and equipped with locking devices to selectively jam the axis (9) in the fork(10).
The fork (10) is designed to hold the axis (9) in a lifted position in relation to the lateral wings of the front stop, so that a ski boot (5) fitted with a transversal hole crossing the front section (7) of its sole (6) can be held by the axis (9) in a swinging manner,the axis (9) being inserted in both the fork holes (10) and in the transversal hole crossing the sole (6),charactetised in a way that:
- the fork (10) is designed and positionned so that the axis (9) it is carrying is held above the front end of the base (1) in an advanced position so that the front end of the ski boot's sole is only slightly behind the back side of the middle section of the front stop's jaws.
- the upper end of the fork's (10) lateral branches (12,13) is deviated forwards in relation to the lower end of the corresponding lateral branch (12,13) in a way that the lateral wings of the front stop can pass under the upper end of the fork's (10) lateral branches (12,13) and under the ends of the axis.

2. Binding as in claim 1, characterised in a way that the base (1)consists of a front stop preventing the ski boot's sole from advancing past a position which allows the insertion of the axis (9) into the holes of both the fork(10)and the ski boots sole.

3. Binding as in claim 2, characterised in a way that the front stop is formed by two diagonal wings (45,46) developping towards each other starting from the upper ends of the fork's (10) branches (12,13).

4. Binding as in any of the claims 1 to 3, characterised in a way that the axis is a straight rod connecting by a an end elbow to a secondary arm (30) parallel to the axis (9) and sliding into a lower transversal housing (32) on the base (1), the secondary arm (31) and the lower tranversal housing (32) being designed to selectively ensure that the axis (9) and the secondary arm (31) can be locked once the axis (9) is inserted into the fork's (10) holes and to selectively avoid the secondary arm (31) completely coming out beyond the open position where the axis (9) is moved outside the space between the fork's (10) branches.

5. Binding as in claim 4, characterised in a way that the base (1)comprises two lateral humps (35,36) to lengthen the lower transversal housing (32) of the base (1) and spread the open and locked positions of the axis (9).

6. Binding as in any of the claims 1 to 5, characterised in a way that the base (1) is made up of a generally flat lower side (18) with a thinner front portion in front of the fork, adapted to fit under the jaws of the downhill binding's front stop (3) and with a thicker back portion (20) , behind the fork, to support the ski boot's sole (5) so that when the boot swings the front portion (7) of the boot's sole (6) in front of the axis (9) swings freely downwards over the thinner front portion (19) of the base (1).

7. Binding as in any of the claims 1 to 6, characterised in a way that it comprises an adjustable back wedge (39) formed by a fitted hoop pivoting on the base (1) on a tranversal axis (42) between a first extreme position where the transversal arm (40) of the hoop (39) pushes on a raised section (43) on the base's (1) upper surface and forms a wedge which the ski boot's sole can sit on, and a second extreme overturned position where the hoop's (39) tranversal branch (40) pushes on a lowered section (44) of the base's (1) upper surface.

8. Binding as in any of the claims 1 to 7, characterised in a way that the base (1) comprises a front section (23) holding the fork (10) and a back section (24) joined together by a ribbed tube (25) screwing into the respective tapped bores (37,38) of the front (23) and back (24) sections, so that the length of the base (1) can be adjusted by a relative axial rotation of the front (23) and back (24) sections, one relation to the other;

9. Binding as in any of the claims 1 to 8, characterised in a way that it consists of two adptable knives (26) formed by two parallel lateral blades joined together by a perpendicular middle plate forming a U structure with male female insertion points (27) on the outer face of the knives' (26) middle plate and on the lower face of the base (1) so that the knives (26) can be held on position on the ski(2) by enterring the middle plate between the base (1) and the ski's upper face.

## Patentansprüche

1. Skibindungen für Wanderungen,
bestehend aus einer steifen entnehmbaren Platte (1), welche gebildet wurde, um auf einem Ski (2) mit einem vorderen Anschlag (3) und einem Fersenteil einer Abfahrtbindung (4) auslösbar festgehalten zu werden.
Die Platte ist mit einem querliegenden Vorderträger (10) mit zwei seitlichen entgegengesetzten Zweigen (12, 13) ausgerüstet, deren unteren Enden mit der Platte (1) verbunden sind und deren oberen Enden zwei entsprechende Löcher besitzen.
Mit einer abnehmbaren Achse (9), die so gebildet ist, daß sie in die genannten Löcher des Vorderträgers (10) eingeführt werden und die zwei Zweige (12, 13) verbinden kann und mit einer Verriegelung versehen, um die Achse (9) selektiv in axialer Translation im Vorderträger (10) zu verblocken.
Der Vorderträger (10) ist so gebildet, daß er die Achse (9) in eine Lage bringt, die in bezug auf die seitlichen Flügel der vorderen Anschläge überhöht ist, sodaß ein Skischuh (5), der mit einem querlaufenden Loch versehen ist, das das vordere Teil (7) seiner Sohle (6) durchfährt, durch die Achse (9) zurückgehalten werden kann, welche gleichzeitig in die Löcher des Vorderträgers (10) und in das querliegende durch die Sohle (6) gehende Loch eingeführt wird. Dies wird dadurch gekennzeichnet, daß
- der Vorderträger (10) so gebildet und positioniert ist, daß die von ihm getragene Achse (9) über dem vorderen Endbereich der Platte (1) getragen wird, und zwar in einer derart vorgesetzten Lage, daß das vordere Ende der Schuhsohle nur wenig hinter dem hinteren Rand des mittleren Bereichs der vorderen Anschlagbacke liegt.
- das obere Ende der seitlichen Zweige (12, 13) des Vorderträgers (10) wird in bezug auf das entsprechende untere Ende des seitlichen Zweigs (12, 13) nach vorn verlegt, sodaß die seitlichen Flügel des vorderen Anschlags unter die oberen Enden der seitlichen Zweige (12, 13) des Vorderträgers (10) und unter die Enden der Achse (9) gehen können.

2. Bindung nach Anspruch 1 dadurch gekennzeichnet, daß die Platte (1) einen vorderen Anschlag besitzt, welcher die Vorwärtsbewegung der Schuhsohle über eine Lage hinaus begrenzt, welche die Einführung der Achse (9) in die Löcher der Vorderträger (10) und der Schuhsohle ermöglicht.

3. Bindung nach Anspruch 2 dadurch gekennzeichnet, daß der vordere Anschlag durch zwei schräglaufende Flügel (45, 46) gebildet wird, welche ab den oberen Enden der Zweige (12, 13) des Vorderträgers (10) zueinander laufen.

4. Bindung nach irgendeinem der Ansprüche 1 - 3 dadurch gekennzeichnet, daß die Achse (9) eine gerade Stange ist, welche durch einen Endwinkel (30) mit einem der Achse (9) parallel angebrachten sekundären Arm (31) verbunden ist und in ein unteres querlaufendes Gehäuse (32) des Vorderträgers (1) hineingleitet. Der sekundäre Arm (31) und das untere querlaufende Gehäuse (32) sind so gebildet, daß sie selektiv die Verriegelung der Achse (9) und des sekundären Arms (31) in der Eingriffslage der Achse (9) in den Löchern des Vorderträgers (10) gewährleistet und das völlige Ausziehen des sekundären Arms (31) selektiv über die "offene" Lage hinaus verhindert, in der die Achse (9) außerhalb des Raums zwischen den Zweigen des Vorderträgers (10) befreit wird.

5. Bindung nach Anspruch 4 dadurch gekennzeichnet, daß die Platte (1) zwei seitliche Vorsprünge (35, 36) besitzt, um das untere querliegende Gehäuse (32) der Platte (1) zu verlängern und die Verriegelungs- und Offenlagen der Achse (9) auszubreiten.

6. Bindung nach irgendeinem der Ansprüche 1 - 5 dadurch gekennzeichnet, daß die Platte (1) eine untere Fläche (18) besitzt, die im allgemeinen flach ist und ab dem Vorderträger (10) nach vorne eine vordere Stelle (19) besitzt, die eine verminderte Dicke hat, welche angepaßt ist, um unter die Backen des vorderen Anschlags (3) der Abfahrtbindung zu gehen und hinter dem Vorderträger (10) eine hintere Stelle (20) besitzt, die eine größere Dicke hat, welche die Stütze der Sohle (6) des Skischuhs (5) bildet, sodaß sich - bei einer Drehung des Schuhs (5) - die vordere Stelle (7) der Schuhsohle (6) vor der Achse (9) oberhalb der vorderen Stelle (19) mit der reduzierten Dicke der Platte (1) frei nach unten bewegt.

7. Bindung nach irgendeinem der Ansprüche 1 - 6 dadurch gekennzeichnet, daß sie eine hintere einstellbare Unterlage (39) besitzt, welche aus einem montierten Bügel gebildet wird, der sich auf der Platte (1) in einer querliegenden Achse (42) zwischen einer ersten Endposition dreht, in welcher der querliegende Zweig (40) des Bügels (39) auf eine gehobene Stelle (43) der oberen Fläche der Platte (1) lehnt und dadurch eine Unterlage bildet, auf der sich die Sohle des Schuhs stützt und einer zweiten eingezogenen Endposition, in der der querliegende Zweig (40) des Bügels (39) auf eine nach unten gestellte Stelle (44) der oberen Fläche der Platte (1) lehnt.

8. Bindung nach irgendeinem der Ansprüche 1 - 7 dadurch gekennzeichnet, daß die Platte (1) ein vorderes Teil (23) besitzt, das den Vorderträger trägt (10) und ein hinteres Teil (24). Beide Teile werden mit einem Gewinderohr (25) verbunden, welches in entsprechende Gewindebohrungen (37, 38) des vorderen Teils (23) und des hinteren Teils (24) eingeschraubt wird, sodaß die Länge der Platte (1) durch relative axiale Drehung der vorderen (23) und hinteren (24) Teile aufeinander bezogen geregelt wird.

9. Bindung nach irgendeinem der Ansprüche 1 - 8 dadurch gekennzeichnet, daß sie mit zwei seitlichen und parallelen Klingen gebildete anpaßbare Messer (26) besitzt, wobei diese Klingen mit einer mittleren und senkrechten Platte verbunden sind, um eine U-Struktur mit männlich-weiblichen Verbindungen (27) zu bilden, welche auf der äußeren Fläche der mittleren Platte der Messer (26) und auf der unteren Fläche (18) der Platte (1) vorgesehen sind, sodaß die Messer (26) auf dem Ski (2) durch Eingriff der mittleren Platte zwischen der Platte (1) und der oberen Fläche des Skis (2) in Position gehalten werden können.
